# EUROPÄISCHE PATENTANMELDUNG

(11) **EP 0 325 558 A1**
(43) Veröffentlichungstag der Anmeldung: **26.07.1989**
(21) Anmeldenummer: 89810005.2
(22) Anmeldetag: 04.01.1989
(51) Int. Cl.: B07C 5/34

(54) **Verfahren und Vorrichtung zum Feststellen von Fremdkörpern in einem Strom von für elektromagnetische Strahlung durchlässigen Körpern**

(30) Priorität: 07.01.1988 CH 40/88
(71) Anmelder: VETROPACK AG, CH-8180 Bülach (CH)
(72) Erfinder: Amrein, Jürg, Dr., CH-4492 Tecknau (CH); Böhi, Thomas, Dr., CH-4402 Frenkendorf (CH)
(74) Vertreter: Ryffel, Rolf

(57) **Zusammenfassung**

Die Körper fallen durch einen Raum (5) zwischen einer Strahlungsquelle (11) und einer horizontalen Reihe von Strahlungsempfängern (7), z.B. Fototransistoren. Für jeden durch den Raum (5) fallenden Körper werden die Ausgangssignale der Strahlungsempfänger (7) in einen Speicher eingelesen. Nach dem Durchtritt des Körpers enthält der Speicher ein Datenraster für den Körper, das die Strahlungsdurchlässigkeit des Körpers auf seiner ganzen Fläche angibt. Ein Prozessor berechnet aus den gespeicherten Werten die mittlere Strahlungsdurchlässigkeit, die Homogenität der Strahlungsdurchlässigkeit und die Grösse des Körpers. Diese berechneten Werte werden dann mit in einer Tabelle gespeicherten Werten verglichen. In Abhängigkeit von den Resultaten des Vergleichs erzeugt der Prozessor ein Entscheidsignal, welches anzeigt, ob der Körper als für die Strahlung durchlässiger Körper oder als Fremdkörper zu betrachten ist. Wenn der Körper als Fremdkörper zu betrachten ist, kann das Entscheidsignal eine Ausscheideeinrichtung (17) betätigen. Die Erfindung eignet sich insbesondere zum Ausscheiden von Fremdkörpern aus einem Strom von Altglasstücken, die wiederverwendet (eingeschmolzen) werden sollen.

## Beschreibung

Die Erfindung bezieht sich auf ein Verfahren nach dem Oberbegriff des Patentanspruchs 1 und auf eine Vorrichtung nach dem Oberbegriff des Patentanspruchs 11.

Solche Verfahren und Vorrichtungen sind zum Beispiel aus der FR-A- 2 576 008, der EP-A- 0 248 281 und der US-A-3 802 558 bekannt. Mit den bekannten Verfahren und Vorrichtungen ist jedoch der Entscheid, ob ein Körper ein für die elektromagnetische Strahlung durchlässiger Körper oder ein Fremdkörper ist, wenig zuverlässig. Der Grund hierfür liegt darin, dass beim Durchtritt eines Körpers durch den Raum zwischen der Strahlungsaussendeeinrichtung und der Strahlungsempfängereinrichtung stets dann, wenn die über einen einzelnen oder einige wenige der Strahlungswege empfangene Strahlung durch den Körper bis unter ein vorbestimmtes Mindestmass abgeschwächt wird, ein Entscheidsignal erzeugt wird, welches anzeigt, dass der Körper als Fremdkörper zu betrachten ist. Damit wird zwar erreicht, dass auch kleine Fremdkörper erkannt werden können, jedoch kommt es häufig vor, dass auch bei strahlungsdurchlässigen Körpern die über einige der Strahlungswege empfangene Strahlung unter das vorbestimmte Mindestmass abgeschwächt wird z.B. infolge Ablenkung der Strahlung durch Reflexion oder Brechung an Oberflächen des Körpers. Für solche Körper wird dann fälschlicherweise ebenfalls ein Entscheidsignal erzeugt, welches anzeigt, dass der Körper als Fremdkörper zu betrachten sei.

Die Aufgabe der Erfindung besteht darin, das Verfahren nach dem Oberbegriff des Patentanspruchs 1 so auszugestalten, dass die Zuverlässigkeit der Feststellung von Fremdkörpern verbessert wird, dass also ein Entscheidsignal, welches anzeigt, dass ein Körper als Fremdkörper zu betrachten ist, immer dann und nur dann erzeugt wird, wenn der Körper tatsächlich ein Fremdkörper ist.

Die Aufgabe wird im erfindungsgemässen Verfahren dadurch gelöst, dass jedes der Ausgangssignale jeweils in etwa regelmässigen Zeitabständen in einen Speicher eingelesen wird, dass nach dem Durchtritt jeweils eines Körpers aus den für diesen gespeicherten Werten wenigstens ein die mittlere Strahlungsdurchlässigkeit des Körpers anzeigendes Signal, ein die Homogenität der Strahlungsdurchlässigkeit des Körpers anzeigendes Signal und ein die Grösse des Körpers anzeigendes Signal berechnet werden und dass den aus den berechneten Signalen das Entscheidsignal abgeleitet wird.

Durch die Heranziehung der drei Kriterien mittlere Strahlungsdurchlässigkeit, Homogenität der Strahlungsdurchlässigkeit und Grösse des Körpers kann eine sehr hohe Zuverlässigkeit der Erzeugung des Entscheidsignals erreicht werden. Für eine weitere Steigerung dieser Zuverlässigkeit kann als zusätzliches Kriterium noch das Verhältnis von Querschnittsfläche zu Querschnittsumfang des Körpers berechnet werden. Das Entscheidsignal kann dann aus den die verschiedenen Kriterien darstellenden Signalen zweckmässig durch Vergleich derselben mit in einer Tabelle gespeicherten Werten abgeleitet werden.

Die angegebene Funktion der Strahlungsaussendeeinrichtung und der Strahlungsempfängereinrichtung lässt sich auf verschiedene Weisen erreichen. Bevorzugt werden als Strahlungsaussendeeinrichtung eine diffus strahlende Strahlungsquelle (oder einige solcher Strahlungsquellen) und als Strahlungsempfänger eine Anordnung von gerichteten Strahlungsempfängern, die je einen der verschiedenen Strahlungswege definieren, verwendet, etwa wie im Nachstehenden anhand der Zeichnungen erläutert. Anstelle der Anordnung von Strahlungsempfängern könnte aber auch ein einzelner gerichteter Strahlungsempfänger verwendet werden, der quer zur Bewegungsrichtung der Körper hin und her bewegt wird, um die verschiedenen Strahlungswege nacheinander abzutasten. Statt den einzelnen gerichteten Strahlungsempfänger selbst zu bewegen, könnte man ihm auch die Strahlung von den verschiedenen Strahlungswegen nacheinander über einen bewegten Spiegel zuführen. Ebenfalls möglich ist natürlich die Umkehrung: Gerichtet strahlende Strahlungsquelle(n), z.B. Laser, (Anordnung von Strahlungsquellen oder einzelne Strahlungsquelle bewegt oder über bewegten Spiegel strahlend, um die verschiedenen Strahlungswege festzulegen) und ungerichteter Strahlungsempfänger, der Licht über alle Strahlungswege empfängt.

Die Erfindung findet bevorzugt Anwendung in der Glasindustrie zur Detektion und anschliessenden Trennung von Keramik, Steingut, Metall, Kork usw. von Altglas, um die Schwierigkeiten beim Recycling von Altglas zu vermindern. Dabei wird als Strahlung Licht verwendet.

Eine ähnliche Anwendung gibt es beim Recycling von Altkunststoffstücken.

Einzelheiten sind der nachstehenden Beschreibung von Ausführungsbeispielen der Erfindung anhand der Zeichnungen zu entnehmen. In den Zeichnungen zeigen:
Fig. 1 einen schematischen Vertikalschnitt durch eine Vorrichtung zum Feststellen von Fremdkörpern in einem Strom von lichtdurchlässigen Glaskörpern (Altglas) und Ausscheiden der Fremdkörper aus dem Strom,
Fig. 2 ein elektrisches Blockschema eines Teils der Vorrichtung und
Fig. 3 in einer ähnlichen Ansicht wie Fig. 1 eine Variante der Vorrichtung.

Die Vorrichtung gemäss Fig. 1 besitzt ein Gehäuse 1 mit einer Oeffnung 2 in der Oberseite, welcher Altglasstücke auf einer geneigten Schüttelrinne 3, vorzugsweise einander nicht überlappend, zugeführt werden. An das untere Ende der Schüttelrinne 3 anschliessend ist eine nach unten abfallende Rutschplatte 4 angeordnet, auf der die Glasstücke nach unten rutschen. Vom unteren Rand der Rutschplatte 4 fallen die Glasstücke dann in einem schachtartigen Raum 5 nach unten. In einer abgeänderten Ausführungsform könnte die Rutschplatte 4 auch weggelassen sein und die Altglasstücke wie mit unterbrochenen Linien angedeutet auf einer geneigten Schüttelrinne 3′ direkt in den Raum 5 zugeführt werden.

Unter dem unteren Rand der Rutschplatte 4 bzw. an einer Seite des Raumes 5 ist auf einer Platine 6 eine horizontale, geradlinige Reihe von zueinander parallelen Fototransistoren 7 angeordnet. Die Reihe der Fototransistoren 7 erstreckt sich (senkrecht zur Zeichenebene) über die ganze Breite des Raumes 5. Die Fototransistoren 7 liegen in der Reihe in engen Abständen von beispielsweise etwa 2 bis 3 mm voneinander. Bei einer Breite des Raumes 5 von etwa 10 bis 16 cm können also beispielsweise 64 Fototransistoren 7 vorhanden sein. Jedem Fototransistor 7 ist eine Kollimatorlinse 8 und eine Lochblende 9 zugeordnet, welche das Gesichtsfeld des Fototransistors auf etwa ± 3 bis 4° beschränken. Von einem Altglasstück, das im Raum 5 vor den Fototransistoren 7 vorbeifällt, kann daher jeder Fototransistor 7 nur Strahlung aus einem Flächenbereich empfangen, dessen Abmessungen in der gleichen Grössenordnung liegen wie der gegenseitige Abstand der Fototransistoren (wenige Millimeter). Die Platine 6 trägt auch mehrere integrierte Schaltungen 10, welch die im Nachstehenden noch beschriebenen Funktionen haben.

Der Reihe der Fototransistoren 7 gegenüberliegend ist an der anderen Seite des Raumes 5 eine Lichtquelle 11 angeordnet, die sich ebenfalls über die ganze Breite des Raumes 5 erstreckt. Die Lichtquelle 11 beleuchtet die Altglasstücke, die im Raum 5 vor den Fototransistoren 7 nach unten fallen.

Die Fototransistoren 7 sind so abgestimmt, dass sie bei einer kritischen Beleuchtung, die zwischen der Beleuchtung durch eine dunkle Etikette auf einem Altglasstück hindurch und der Beleuchtung durch ein dünnes Keramikstück hindurch liegt, ihre höchste Empfindlichkeit haben und bei dieser kritischen Beleuchtung ein Norm-Ausgangssignal abgeben.

Die Ausgangssignale der Fototransistoren 7 werden in regelmässigen Zeitabständen, z.B. etwa im 500 Hz-Takt, in einen Speicher eingelesen, der in einem Prozessor 12 (Fig. 2) enthalten ist. In der in Fig. 2 gezeigten Ausführungsform werden die Ausgangssignale der Fototransistoren 7 nacheinander abgefragt, z.B. mit einem Takt von etwa 20 µs pro Fototransistor. Die Ausgangssignale der Fototransistoren 7 sind zu diesem Zweck an Multiplexer 13 und 14 angelegt, die von im Prozessor 12 enthaltenen Taktgebern gesteuert werden. Das Ausgangssignal des Multiplexers 14 wird einem Verstärker 15 zugeführt, dessen Verstärkung vom Ausgangssignal eines zusätzlichen, stets ungehindert auf die Lichtquelle 11 sehenden Fototransistors 7′ gesteuert wird, um Schwankungen der Helligkeit der Lichtquelle 11 zu kompensieren. Das Ausgangssignal des Verstärkers 15 gelangt über einen Analog/Digital-Wandler 16 zum Speicher des Prozessors 12.

Wenn ein Körper im Raum 5 von den Fototransistoren 7 nach unten fällt, dann wird in Abhängigkeit von der Lichtdurchlässigkeit des Körpers die Lichtmenge, die durch den Körper hindurch auf die einzelnen Fototransistoren 7 fällt, verschieden stark reduziert. Die digitalisierten Ausgangssignale der Fototransistoren 7, die wie beschrieben in den Speicher des Prozessors 12 eingelesen werden, bilden in diesem ein Datenraster, wobei jeder gespeicherte Wert die Lichtdurchlässigkeit des Körpers an einer bestimmten Stelle seines (senkrecht zu den Strahlungswegen von der Lichtquelle 11 zu den Fototransistoren 7 gedachten) Querschnittes angibt.

Wenn der in einem Rasterpunkt (i, j) gespeicherte Wert unter einem einstellbaren Limit liegt, dann gehört dieser Rasterpunkt zu einem Körper, der durch den Raum 5 fällt. Liegen der im Rasterpunkt (i, j-1) oder der im Rasterpunkt (i-1, j) gespeicherte Wert ebenfalls unter dem Limit, dann gehört der Rasterpunkt (i, j) zu einem bereits im Datenspeicher vorhandenen Körper, andernfalls wird ein neuer Körper im Datenspeicher kreiert.

Nach dem Durchtritt eines Körpers vor den Fototransistoren 7 werden die für den Körper gespeicherten Daten durch den Prozessor 12 ausgewertet, wobei die Informationen der einzelnen Rasterpunkte innerhalb jeder Zeile (quer zur Bewegungsrichtung des Körpers) sowie auch zwischen den verschiedenen Zeilen (parallel zur Bewegungsrichtung des Körpers) miteinander verknüpft werden.

Dabei wird ein die Grösse des Körpers (bzw. die Fläche eines gedachten Querchnittes des Körpers senkrecht zu den Strahlungswegen von der Lichtquelle 11 zu den Fototransistoren 7) anzeigendes Signal berechnet, indem die Anzahl der zu dem Körper gehörenden Rasterpunkte gezählt wird.

Ein die mittlere Lichtdurchlässigkeit des Körpers anzeigendes Signal wird berechnet, indem die Werte der zu dem Körper gehörenden Rasterpunkte aufsummiert werden und die Summe durch die Anzahl der Rasterpunkte dividiert wird.

Ferner wird für alle zu dem Körper gehörenden Rasterpunkte festgestellt, ob sie zum Inneren des Körpers oder zum Umfangsrand des Körpers (bzw. seines Querschnittes) gehören. Liegen die Werte der zu einem Rasterpunkt (i, j) benachbarten Rasterpunkte (i-1, j), (i+1, j), (i, j-1) und (i, j+1) ebenfalls unter dem Limit, dann gehört der Rasterpunkt (i, j) zum Inneren des Körpers, andernfalls gehört der Rasterpunkt (i, j) zum Umfangsrand.

Ein die Homogenität der Lichtdurchlässigkeit des Körpers anzeigendes Signal wird berechnet, indem die Differenzen zwischen den Werten jedes zum Inneren des Körpers gehörenden Rasterpunktes und den Werten seiner vier Nachbarpunkte ermittelt, aufsummiert und die Summe durch die Anzahl der zum Inneren des Körpers gehörenden Rasterpunkte dividiert wird.

Ein das Verhältnis von Querschnittsfläche (im gedachten Querschnitt senkrecht zu den Strahlungswegen) zu Querschnittsumfang des Körpers anzeigendes Signal wird berechnet, indem die Anzahl der zu dem Körper gehörenden Rasterpunkte durch die Anzahl der zum Rand des Körpers gehörenden Rasterpunkte dividiert wird.

Die berechneten Signale, welche die angegebenen Kriterien (Grösse, mittlere Lichtdurchlässigkeit, Homogenität und Querschnittsfläche zu Querschnittsumfang) anzeigen, werden dann mit in einer Tabelle gespeicherten Entscheidungswerten verglichen. In Abhängigkeit von der Richtung und der in vorbestimmter Weise gewichteten Grösse der Abweichungen der berechneten Signale von den in der Tabelle gespeicherten Werten erzeugt der Prozessor 12 dann ein Entscheidsignal, welches anzeigt, ob der Körper als lichtdurchlässiger Körper oder als Fremdkörper zu betrachten ist.

Durch manuell einstellbare Schalter (nicht dargestellt) können die in der genannten Tabelle gespeicherten Entscheidungswerte geändert werden oder kann eine andere Tabelle mit anderen gespeicherten Entscheidungswerten für den Vergleich mit den berechneten Signalen gewählt werden, wenn der Vorrichtung ein Strom von Altglasstücken anderer Farbe und/oder von nassen anstelle von trockenen Altglasstücken zugeführt wird.

Zusätzlich zu den beschriebenen Mitteln kann im Bereich des Raumes 5 ein Metalldetektor (nicht dargestellt) üblicher Bauart, z.B. mit einer Sendespule und einer oder mehreren Empfangsspulen, ange ordnet sein, der beim Durchtritt eines metallischen Fremdkörpers durch den Raum 5 ein Signal abgibt. Dieses Signal wird dann zweckmässig dem Prozessor 12 zugeführt und beeinflusst in diesem die Erzeugung des genannten Entscheidsignals für den betreffenden Körper. Damit wird die Sicherheit erhöht, mit der metallische Körper als Fremdkörper erkannt werden.

Wenn der Prozessor 12 ein Entscheidsignal abgibt, welches anzeigt, dass ein durch den Raum 5 hindurchgetretener Körper als Fremdkörper zu betrachten ist, dann wird mit diesem Entscheidsignal eine unterhalb des Raumes 5 wirksame Ausscheideeinrichtung betätigt, welche den Fremdkörper aus dem Strom von Altglasstücken entfernt. In Fig. 1 sind als Ausscheideeinrichtung eine Reihe von über die Breite des Gehäuses 1 verteilten Blasdüsen 17 mit elektrisch betätigbaren Steuerventilen 18 dargestellt. Die eingeschalteten Blasdüsen 17 blasen den Fremdkörper unter dem Raum 5 nach hinten, so dass er in einen Fremdkörperschacht 19 fällt, während die Altglasstücke bei ausgeschalteten Düsen 17 senkrecht nach unten in einen Altglasschacht 20 fallen. Beispielsweise können über die Breite des Gehäuses 1 verteilt fünf bis zehn Blasdüsen 17 mit Ventilen 18 vorhanden sein. Dabei kann der Prozessor 12, der ja auch den genauen Ort kennt, wo ein Fremdkörper nach unten fällt, auch jeweils nur diejenige(n) Blasdüse(n) 17 einschalten, an der bzw. an denen der Fremdkörper vorbeikommt, und zwar während einer Zeitdauer, welche der Grösse des festgestellten Fremdkörpers entspricht.

Die in Fig. 3 schematisch dargestellte Vorrichtung unterscheidet sich von derjenigen gemäss Fig. 1 dadurch, dass die lichtdurchlässigen Körper, z.B. Altglasstücke, auf einer geneigten Platte 21 rutschend zugeführt werden. Vom unteren Rand der Platte 21 gelangen die Körper auf eine ebenfalls geneigte, lichtdurchlässige Führungsplatte 22, unter welcher die Fototransistoren 7 mit den Linsen 8 und Lochblenden 9 angeordnet sind. Die Lichtquelle 11, welche die über die Führungsplatte 22 rutschenden Körper beleuchtet, ist im Abstand über die Führungsplatte 22 angeordnet. Als Ausscheideeinrichtung, welche von dem vom Prozessor 12 abgegebenen Entscheidsignal betätigt wird, ist eine mechanische Klappe 23 dargestellt, welche die von der Führungsplatte 22 nach unten fallenden Körper entweder in einen Altglasschacht 20′ oder in einen Fremdkörperschacht 19′ lenkt. Die Klappe 23 wird von einem beispielsweise elektrischen oder pneumatischen Antrieb 24 bewegt.

## Patentansprüche

1. Verfahren zum Feststellen von Fremdkörpern in einem Strom von für elektromagnetische Strahlung durchlässigen Körpern, wobei die Körper durch einen Raum (5) zwischen einer Strahlungsaussendeeinrichtung (11) und einer Strahlungsempfängereinrichtung (7) hindurchgeführt werden, welche dazu eingerichtet sind, Strahlung auf unterschiedlichen, quer zur Bewegungsrichtung der Körper nebeneinanderliegenden Strahlungswegen durch den genannten Raum (5) zu senden und für die über verschiedene Strahlungswege empfangene Strahlung je ein Ausgangssignal abzugeben, und wobei aus den Ausgangssignalen für jeden Körper ein Entscheidsignal abgeleitet wird, welches anzeigt, ob der Körper als für die elektromagnetische Strahlung durchlässiger Körper oder als Fremdkörper zu betrachten ist, dadurch gekennzeichnet, dass jedes der Ausgangssignale jeweils in etwa regelmässigen Zeitabständen in einen Speicher (12) eingelesen wird, dass nach dem Durchtritt jeweils eines Körpers aus den für diesen gespeicherten Werten wenigstens ein die mittlere Strahlungsdurchlässigkeit des Körpers anzeigendes Signal, ein die Homogenität der Strahlungsdurchlässigkeit des Körpers anzeigendes Signal und ein die Grösse des Körpers anzeigendes Signal berechnet werden und dass dann aus den berechneten Signalen das Entscheidsignal abgeleitet wird.

2. Verfahren nach Anspruch 1, dadurch gekennzeichnet, dass aus den gespeicherten Werten auch ein das Verhältnis von Querschnittsfläche zu Querschnittsumfang des Körpers anzeigendes Signal berechnet wird.

3. Verfahren nach Anspruch 1 oder 2, dadurch gekennzeichnet, dass das Entscheidsignal aus den berechneten Signalen durch Vergleich derselben mit in einer Tabelle gespeicherten Werten abgeleitet wird.

4. Verfahren nach einem der Ansprüche 1 bis 3, dadurch gekennzeichnet, dass das Entscheidsignal auch mit dem Ausgangssignal eines im Weg der Körper angeordneten Metalldetektors beeinflusst wird.

5. Verfahren nach einem der Ansprüche 1 bis 4, dadurch gekennzeichnet, dass die Ausgangssignale vor dem Einlesen in den Speicher (12) digitalisiert werden.

6. Verfahren nach einem der Ansprüche 1 bis 5, dadurch gekennzeichnet, dass die Ausgangssignale nacheinander abgefragt und dem Speicher (12) seriell zugeführt werden.

7. Verfahren nach einem der Ansprüche 1 bis 6, dadurch gekennzeichnet, dass die Körper frei fallend zwischen der Strahlungsaussendeeinrichtung (11) und der Strahlungsempfängereinrichtung (7) hindurchgeführt werden.

8. Verfahren nach einem der Ansprüche 1 bis 7, dadurch gekennzeichnet, dass mit jedem Entscheidsignal, welches anzeigt, dass einer der Körper als Fremdkörper zu betrachten ist, eine Einrichtung (17; 23) zum Entfernen des Körpers aus dem Strom von Körpern betätigt wird.

9. Verfahren nach einem der Ansprüche 1 bis 8, dadurch gekennzeichnet, dass die für elektromagnetische Strahlung durchlässigen Körper Altglasstücke sind und die elektromagnetische Strahlung Licht ist.

10. Verfahren nach einem der Ansprüche 1 bis 8, dadurch gekennzeichnet, dass die für elektromagnetische Strahlung durchlässigen Körper Altkunststoffstücke sind.

11. Vorrichtung zur Durchführung des Verfahrens nach einem der Ansprüche 1 bis 10, mit einer Strahlungsaussendeeinrichtung (11) und einer Strahlungsempfängereinrichtung (7), welche dazu eingerichtet sind, Strahlung auf unterschiedlichen, nebeneinanderliegenden Strahlungswegen durch einen Raum (5) zwischen den beiden Einrichtungen (11, 7) zu senden und für die über verschiedene Strahlungswege empfangene Strahlung je ein Ausgangssignal abzugeben, mit Mitteln (3, 4, 20; 21, 22, 20′) zum Hindurchführen eines Stromes von strahlungsdurchlssigen Körpern durch den genannten Raum (5) und mit einer Verarbeitungseinrichtung (12, 13, 14, 15, 16) zum Verarbeiten der Ausgangssignale, um aus diesen für jeden Körper ein Entscheidsignal abzuleiten, welches anzeigt, ob der Körper als für die elektromagnetische Strahlung durchlässiger Körper oder als Fremdkörper zu betrachten ist, dadurch gekennzeichnet, dass die Verarbeitungseinrichtung (12, 13, 14, 15, 16) einen Speicher (12) enthält und Mittel (13, 14, 15) zum Einlesen jedes der Ausgangssignale in den Speicher (12) jeweils in etwa regelmässigen Zeitabständen sowie Mittel (12), um jeweils nach dem Durchtritt jedes Körpers aus den für diesen gespeicherten Werten wenigstens ein die mittlere Strahlungsdurchlässigkeit des Körpers anzeigendes Signal, ein die Homogenität der Strahlungsdurchlässigkeit des Körpers anzeigendes Signal und ein die Grösse des Körpers anzeigendes Signal zu berechnen und um dann aus den berechneten Signalen das Entscheidsignal abzuleiten.

12. Vorrichtung nach Anspruch 11, dadurch gekennzeichnet, dass die Verarbeitungseinrichtung auch Mittel enthält, um aus den für einen Körper gespeicherten Werten ein das Verhältnis von Querschnittsfläche zu Querschnittsumfang des Körpers anzeigendes Signal zu berechnen.

13. Vorrichtung nach Anspruch 11 oder 12, dadurch gekennzeichnet, dass die Verarbeitungseinrichtung Mittel enthält, um das Entscheidsignal aus den berechneten Signalen durch Vergleich derselben mit in einer Tabelle gespeicherten Werten abzuleiten.

14. Vorrichtung nach einem der Ansprüche 11 bis 13, gekennzeichnet durch einen im Weg der Körper angeordneten Metalldetektor und Mittel in der Verarbeitungseinrichtung zum Beeinflussen des Entscheidsignals mit dem Ausgangssignal des Metalldetektors.

15. Vorrichtung nach einem der Ansprüche 11 bis 14, dadurch gekennzeichnet, dass die Verarbeitungseinrichtung (12, 13, 14, 15, 16) wenigstens einen Analog/Digital-Wandler (16) enthält zum Digitalisieren der Ausgangssignale vor dem Einlesen in den Speicher (12).

16. Vorrichtung nach einem der Ansprüche 11 bis 15, dadurch gekennzeichnet, dass die Verarbeitungseinrichtung (12, 13, 14, 15, 16) eine von einem Taktgeber (12) gesteuerte Multiplexeranordnung (13, 14) enthält zum Abfragen der Ausgangssignale nacheinander und zum seriellen Zuführen der abgefragten Ausgangssignale zu dem Speicher (12).

17. Vorrichtung nach einem der Ansprüche 11 bis 16, dadurch gekennzeichnet, dass die Mittel (3, 4, 5, 20) zum Hindurchführen der Körper eine geneigte Schüttelrinne (3) enthalten.

18. Vorrichtung nach Anspruch 17, dadurch gekennzeichnet, dass anschliessend an das untere Ende der Schüttelrinne (3) eine nach unten abfallende Rutschfläche (4) vorhanden ist und dass die Strahlungsempfängereinrichtung (7) längs eines unteren Randes der Rutschfläche (4) angeordnet ist.

19. Vorrichtung nach Anspruch 17, dadurch gekennzeichnet, dass anschliessend an das untere Ende der Schüttelrinne (3′) ein freier Fallraum (5) für die Körper vorhanden ist und dass die Strahlungsempfängereinrichtung (7) unter dem unteren Ende der Schüttelrinne (3′) angeordnet ist.

20. Vorrichtung nach einem der Ansprüche 11 bis 19, dadurch gekennzeichnet, dass dem genannten Raum (5) eine Ausscheideeinrichtung (17, 18, 19; 23, 24, 19′) nachgeordnet ist, welche von jedem Entscheidsignal, welches anzeigt, dass einer der Körper als Fremdkörper zu betrachten ist, betätigbar ist, um den betreffenden Körper aus dem Strom von Körpern zu entfernen.

21. Vorrichtung nach Anspruch 20, dadurch gekennzeichnet, dass die Ausscheideeinrichtung (23, 24, 19′) wenigstens eine elektrisch oder pneumatisch be wegbare Klappe (23) aufweist.

22. Vorrichtung nach Anspruch 20, dadurch gekennzeichnet, dass die Ausscheideeinrichtung (17, 18, 19) wenigstens eine Blasdüse (17) aufweist.

23. Vorrichtung nach einem der Ansprüche 11 bis 22, zum Feststellen von Fremdkörpern in einem Strom von Altglasstücken oder Altkunststoffstücken, dadurch gekennzeichnet, dass die Strahlungsaussendeeinrichtung (11) eine Lichtaussendeeinrichtung ist und die Strahlungsempfängereinrichtung (7) eine Lichtempfängereinrichtung ist.
